# EUROPÄISCHE PATENTSCHRIFT

(11) **EP 3 110 578 B1**
(45) Veröffentlichungstag und Bekanntmachung des Hinweises auf die Patenterteilung: **23.09.2020**
(21) Anmeldenummer: 14815725.8
(22) Anmeldetag: 18.12.2014
(51) Int. Cl.: B21J 15/02, B21J 15/32

(54) **WERKZEUG ZUM ANBRINGEN EINES FUEGE- ODER FUNKTIONSELEMENTS AN EINEM BAUTEILABSCHNITT**
TOOL FOR ATTACHING A JOINING OR FUNCTIONAL ELEMENT TO A COMPONENT SECTION
OUTIL SERVANT À FIXER UN ÉLÉMENT D'ASSEMBLAGE OU FONCTIONNEL SUR UNE SECTION DE PIÈCE

(30) Priorität: 26.02.2014 DE 102014002571
(43) Veröffentlichungstag der Anmeldung: 04.01.2017
(73) Patentinhaber: Tox Pressotechnik GmbH & Co. KG, 88250 Weingarten (DE)
(72) Erfinder: BADENT, Michael, 88250 Weingarten (DE); WENDT, Roland, 88260 Argenbuehl (DE)
(74) Vertreter: Otten, Roth, Dobler & Partner mbB Patentanwälte
(86) Internationale Anmeldenummer: PCT/EP2014/078591
(87) Internationale Veröffentlichungsnummer: WO 2015/128029

(56) Entgegenhaltungen:
- EP-A2- 0 922 538
- WO-A1-94/15736
- WO-A2-01/97999
- US-A- 5 733 089

## Beschreibung

### Stand der Technik

Vorrichtungen bzw. Werkzeuge zum Anbringen von Fügeelementen und/oder Funktionselementen an Bauteilen sind bekannt, beispielsweise Setzwerkzeugköpfe bzw. Setz- oder Niet-Werkzeuge.

Mit solchen Vorrichtungen bzw. Werkzeugen können Funktionselemente oder Fügeelemente wie beispielsweise Halbhohlstanznieten, Vollstanznieten oder Clinchnieten verarbeitet werden.

Die für einen Fügepunkt am Bauteil vorgesehenen Fügeelemente bzw. Funktionselemente werden vor deren Anbringung am Bauteil von einer Vorlageposition der Vorrichtung mit einem linear bewegbaren Stempel an das Bauteil heranbewegt und dort unter Krafteinwirkung angebracht.

Als Fügeelemente werden Elemente verstanden, welche an mindestens einer Material- bzw. Blechlage angebracht werden bzw. welche zum Verbinden insbesondere von zwei oder mehr Materiallagen wie zum Beispiel Metall- bzw. Blechlagen Verwendung finden, wobei beim Anbringen des Fügeelements ein Fügevorgang stattfindet. Alle Arten von Nietelementen werden als Fügeelemente angesehen. Funktionselementen werden als Elemente angesehen, welche an mindestens einer Materiallage angebracht werden, um an der Materiallage eine Funktion und/oder Form bereitzustellen wie z. B. einen Zapfen-, Gewinde- und/oder einen Kugelabschnitt bzw. eine andere Funktionalität und/oder Form.

Eine Kombination aus einem Fügeelement und einem Funktionselement in einem Element ist möglich.

Die WO 01/97999 A2 und die EP 0 922 538 A2 betreffen bekannte Nietvorrichtungen. Die US 5 733 089 A betrifft eine Vorrichtung zum Anbringen eines Fügeelements, gemäß dem Oberbegriff des Anspruchs 1.

### Aufgabe und Vorteile der Erfindung

Aufgabe der vorliegenden Erfindung ist es, einleitend genannte Vorrichtungen bzw. Werkzeuge im Hinblick auf eine hohe Standzeit zu verbessern, insbesondere Störungen durch ein Verkanten oder Verkippen von Füge- oder Funktionselementen, die in der Vorrichtung bzw. im Werkzeug vorgelegt und weiterbewegt werden, zu vermeiden.

Diese Aufgabe wird durch die unabhängigen Ansprüche gelöst.

In den abhängigen Ansprüchen sind vorteilhafte Varianten der Erfindung aufgezeigt.

Die Erfindung geht aus von einem Werkzeug zum Anbringen eines Fügeelements oder Funktionselements an einem Bauteilabschnitt mit einem Stempel, der aus einer zurückbewegten Position am Werkzeug linear vorwärts bewegbar und wieder zurückbewegbar ist, wobei ein Fügeelement oder Funktionselement über eine Zuführleitung an eine Vorlageposition in einen Vorlagebereich stirnseitig vor den zurückbewegten Stempel bringbar ist, so dass der Stempel bei seiner Vorwärtsbewegung ein Fügeelement oder Funktionselement aus dem Vorlagebereich mitnimmt und in eine Führungsleitung schiebt. Die Führungsleitung schließt sich insbesondere an die Vorlageposition an bzw. ist benachbart zur Vorlageposition und führt von der Vorlageposition z. B. quer zur Zuführleitung in Richtung einer Matrizeneinheit des Werkzeugs, auf der sich für einen Anbringvorgang der Bauteilabschnitt abstützt.

Es sind wenigstens zwei entlang der Führungsleitung verlaufende Positionierleisten vorhanden, die zur Positionierung eines Fügeelements oder eines Funktionselements bei der Schiebebewegung durch die Führungsleitung ausgebildet sind, wobei die wenigstens zwei Positionierleisten aus der Führungsleitung in den Vorlagebereich reichen, so dass die Positionierleisten seitlich neben einem in der Vorlageposition sich befindenden Fügeelement oder Funktionselement vorhanden sind. Damit wird eine kompakt bauende und zuverlässige bzw. störunkritische Vorrichtung geschaffen. Ein Verkanten oder Verklemmen eines Füge- bzw. Funktionselements im Vorlagebereich und benachbarten Bereichen wird vermieden.

Die Erfindung zeichnet sich dadurch aus, dass die wenigstens zwei Positionierleisten im Vorlagebereich um eine Schwenkachse schwenkbar sind, die federnd gelagert ist. Die Lagerung erfolgt demgemäß im Bereich von stempelseitigen Enden der wenigstens zwei Positionierleisten. Vorteilhafterweise ist die federnde Lagerung durch eine schwenkbare Lagerung ergänzt bzw. überlagert. Damit ist platzsparend und auf einfache Weise eine ideale und sichere Haltewirkung unter Berücksichtigung einer möglichst geringen Reibung am Füge- bzw. Funktionselement über die gesamte Länge der Führungsleitung vorteilhaft realisiert. Beispielsweise kann ein zylindrischer Stift als Lagerelement der Schwenklagerung vorgesehen sein, der durch eine passende Rundöffnung bzw. Bohrung in der Positionierleiste greift, so dass die Positionierleiste um die Längsachse des Stifts um insbesondere wenige Winkelgrade schwenkbar bzw. anstellbar ist. Die mit dem Stift bereitstellbare Schwenkachse ist insbesondere quer zur Längsrichtung der Führungsleitung beispielsweise in Richtung des Herantransports durch die Zuführleitung ausgerichtet.

Die Schwenkachse ist insbesondere radial zur Längsachse der Führungsleitung bzw. radial zur Bewegungsachse des Stempels federnd gelagert. Zum Beispiel ist der Stift der Schwenklagerung über eine Kulisse wie z. B. eine Nut, eine Aussparung oder ein Langloch, in welche ein an der Positionierleiste überstehender Abschnitt des Stifts hineinreicht, bewegbar, womit die Ausrichtung und/oder eine Länge des Federwegs in eine Richtung durch die Kulisse bestimmt ist. Mit der Kulisse ist insbesondere ein radialer Bewegungsweg des Stifts nach innen vorgebbar begrenzt und damit der radiale Bewegungsweg der Positionierleiste nach innen z. B. durch ein Ende der Kulisse vorgegeben.

Insbesondere ist jede Positionierleiste einteilig. Die Positionierleisten reichen in die Führungsleitung über deren nahezu gesamte bzw. wesentliche Länge und erstrecken sich bis in bzw. an den Vorlagebereich. Dabei sind die in Richtung des Stempels sich erstreckenden Enden der Positionierleisten in der Vorlageposition des Füge- bzw. Funktionselements vorteilhaft etwas um zum Beispiel wenige Bruchteile eines Millimeters seitlich beabstandet zum Füge- bzw. Funktionselement.

Die wenigstens zwei Positionierleisten erstrecken sich über einen wesentlichen Abschnitt der Führungsleitung, in dieser aufgenommen, und stehen mit einem oberen Abschnitt über einen unteren Rand eines Zuführkanals der Zuführleitung über. Vom unteren Rand des Zuführkanals beträgt der Überstand der Positionierleisten, bezogen auf eine Höhe des Zuführkanals, vorteilhaft insbesondere 50, 60, 70, 80, 90 oder 100 Prozent.

Die Positionierleisten ragen von der Führungsleitung kommend über den unteren Rand der Zuführleitung demgemäß vergleichsweise weit über, insbesondere über die gesamte Höhe des Vorlagebereichs, wobei die Positionierleisten seitlich eines in der Vorlageposition vorgelegten Füge- bzw. Funktionselement vorhanden sind. Dabei sind die sich nach oben an den Vorlagebereich erstreckenden Positionierleisten in einer Verlängerung des Zuführkanals seitlich derart vorhanden, dass ein aus dem Zuführkanal ankommendes Füge- bzw. Funktionselement nicht an den Positionierleisten anstoßen bzw. nicht daran verkanten kann. Da unterschiedlich dimensionierte Füge- bzw. Funktionselemente von der Vorrichtung verarbeitbar sind, sind ggf. für jede Dimension der zu verarbeitenden Füge- bzw. Funktionselemente gesondert, die Positionierleisten auf die Zuführleitung entsprechend abgestimmt.

Vorteilhaft erstrecken sich die Positionierleisten in Verschieberichtung des Stempels bis zumindest nahezu in einen Bereich etwas unterhalb einer auf ein Füge- bzw. Funktionselement einwirkenden Stirnfläche des zurückgefahrenen Stempels. Die Positionierleisten bzw. deren Innenseiten sind radial zur Schieberichtung des Stempels seitlich versetzt zu einem vom Stempel beim Vorwärtsbewegen des zurückgefahrenen Stempels einnehmbaren Volumens vorhanden.

Die Zuführleitung ist unterhalb des Vorlagebereichs bzw. in Schieberichtung des Stempels vor dem Vorlagebereich vorhanden. An ein in der Vorlageposition im Vorlagebereich vorgelegtes Füge- bzw. Funktionselement schließt sich unterhalb bzw. in Vorschieberichtung des Stempels die Führungsleitung an. Der Vorlagebereich und die Führungsleitung sind zu unterscheiden, ggf. sind für jede Füge- bzw. Funktionselementdimensionierung die dazugehörigen Bauteilabschnitte differenziert zu betrachten.

Die erfindungsgemäße Vorrichtung umfasst insbesondere eine Führungsleitung mit einem diese umgebenden Bauteil zum Beispiel einem Niederhalter mit den Positionierleisten, einen Zuführabschnitt, über den Füge- bzw. Funktionselemente von der Zuführleitung aufgenommen werden und an die Vorlageposition gelangen, und Bauteile im Bereich der Vorlageposition zum Beispiel mit einem Anschlagbauteil, an den das Fügeelement oder Funktionselement in der Vorlageposition andockt. Die Vorrichtung kann beispielsweise als Anbauteil an einem Werkzeug z. B. einem Nietwerkzeug für einen Anbau ausgebildet sein, so dass an einem Nietsetzkopf des Werkzeugs die erfindungsgemäße Vorrichtung integriert ist. Mit der erfindungsgemäßen Vorrichtung, wenn diese entsprechend auf ein betreffendes Werkzeug abgestimmt ist, können ggf. herkömmliche Werkzeuge mit einem Stempel nach- bzw. umgerüstet werden.

Mit der Erfindung wird bislang regelmäßig kritischen Betriebsphasen bei einem Weiterbewegen eines Füge- bzw. Funktionselements aus der Vorlageposition in die Führungsleitung vorteilhafterweise entgegengewirkt. Das sich bewegende Füge- bzw. Funktionselement kann mit Hilfe der Positionierleisten insbesondere nicht undefiniert verklemmen, verkanten oder durch einen fehlenden Haltekontakt im Werkzeug verrutschen oder vorfallen. Insbesondere ist ein Haltekontakt für das Füge- bzw. Funktionselement mit den Positionierleisten bereits kurz bzw. unmittelbar nach Verlassen der Vorlageposition eingerichtet. Zum Beispiel kann ein in der Vorlageposition definiert bzw. ausgerichtet gehaltenes Füge- bzw. Funktionselement nach einem Herausrücken um wenige Zehntelmillimeter aus der Vorlageposition bereits von den Positionierleisten beaufschlagt bzw. gehalten und positioniert sein. Dabei wird das Füge- bzw. Funktionselement durch die weitere Stempelbewegung definiert in die und entlang der Führungsleitung weiterbewegt. Das Füge- bzw. Funktionselement wird dabei insbesondere durchgehend bzw. ohne Unterbrechung der Anlagesituation entlang der Positionierleisten weiterbewegt bzw. definiert ausgerichtet geführt.

Es ist von Vorteil, wenn sich die Positionierleisten über die Führungsleitung hinaus in den Vorlagebereich derart erstrecken, dass ein Fügeelement oder Funktionselement beim Herausbewegen aus der Vorlageposition auf dem Weg in die Führungsleitung mit den Positionierleisten in Kontakt kommt und zwischen den Positionierleisten definiert gehalten ist. Das definierte Halten des Füge- bzw. Funktionselements durch die Positionierleisten erfolgt insbesondere an jeder Stelle bzw. durchgängig auf dem Weg des Füge- bzw. Funktionselements aus der Vorlageposition weiter durch die Führungsleitung.

Vorteilhafterweise wird ein zwischen den Positionierleisten gehaltenes Füge- bzw. Funktionselement über die gesamte Länge der Schiebebewegung direkt in der Führungsleitung zentriert.

Die Positionierleisten wirken als mechanische Haltemittel für Füge- bzw. Funktionselemente ohne kritische Störkontur entlang des Bewegungsweges des Fügeelements. Die Positionierleisten stellen nicht nur eine Haltekraft zum Festhalten des Füge- oder Funktionselements bereit, sondern drängen, falls notwendig, das Füge- bzw. Funktionselement in die richtige Ausrichtung zusammen mit der antreibenden und ausrichtenden Wirkung des Stempels.

Auch vorteilhaft ist es, dass die in Richtung der Vorlageposition an der Führungsleitung vorstehenden Positionierleisten eine Führungs- und/oder Ausrichtungsfunktion auf ein Füge- bzw. Funktionselement ausüben, welches sich auf dem letzten Teilweg beim Zuführen in die Vorlageposition aus der Zuführleitung austritt. Hierzu kann sich der betreffende Endabschnitt der Positionierleisten in Richtung quer zur Zuführleitung an dieser seitlich hochstehen und für ein herangeführtes Füge- bzw. Funktionselement außen eine Begrenzungswand bilden, so dass es funktionsrichtig in die Vorlageposition gelangt und dort von Haltemechanismen der Vorlageposition gehalten ist. Die entsprechenden Endabschnitte der Positionierleisten können auf die Außenform des betreffenden Abschnitts des Füge- bzw. Funktionselements abgestimmt sein.

Vorteilhafterweise weist ein auf das Füge- bzw. Funktionselement einwirkendes stirnseitiges Ende des Stempels ein maximales Außenmaß auf, das gleich oder etwas geringer ist als ein maximales Außenmaß bzw. ein maximaler Durchmesser des Füge- bzw. Funktionselements. Das Füge- bzw. Funktionselement weist in der Regel einen Kopfabschnitt auf, der einen größeren Durchmesser als ein Schaftabschnitt des Füge- bzw. Funktionselements besitzt, wobei in der Vorlageposition der Kopfabschnitt bzw. dessen Kopfoberseite dem Stempel zugewandt ist. Mit dem abgestimmten Stempel kann ein Füge- bzw. Funktionselement, das vor dem Stempel entlang der Positionierleisten hergeschoben wird, mit einem Teil eines Randes des Kopfabschnitts an den Positionierleisten anliegen. Die Positionierleisten, welche zum Beispiel zur Füge- bzw. Funktionselement-Längsachse gegenüberliegend bzw. symmetrisch außen am Füge- bzw. Funktionselement wirken, halten dabei das zwischen den Positionierleisten vorhandene Füge- bzw. Funktionselement klemmend fest, jedoch nur in dem Maß, dass das Füge- bzw. Funktionselement zwischen den Positionierleisten durchgeschoben werden kann. Die Positionierleisten werden dabei etwas nach außen gedrängt. Demgemäß sind die Positionierleisten vorteilhaft etwas gegen eine Federkraft radial zur Längsachse der Führungsleitung ausweichbar bzw. vorgespannt gelagert.

Die wenigstens zwei Positionierleisten sind untereinander bevorzugt identisch ausgestaltet. Es ist zudem von Vorteil, wenn genau zwei Positionierleisten vorhanden sind, insbesondere gegenüberliegend mit einem dazwischen vorhandenen Hohlvolumen eines Führungskanals der Führungsleitung.

Ein Aspekt der Erfindung ist darin zu sehen, dass die Führungsleitung Abschnitte einer Bohrungswandung einer Führungsbohrung in einem Führungsgrundkörper und wenigstens zwei entlang der Führungsleitung vorhandene Positionierleisten umfasst, die zur Positionierung eines Füge- bzw. Funktionselements bei dessen Schiebebewegung durch die Führungsleitung ausgebildet sind, wobei die Positionierleisten auf die Bohrungswandung so abgestimmt sind, dass ein Füge- bzw. Funktionselement bei der Schiebebewegung durch die Führungsleitung die Abschnitte der Bohrungswandung erreichen kann. Die Positionierleisten sind insbesondere an dem Führungsgrundkörper aufgenommen bzw. gelagert und stehen etwas über die Bohrungswandung radial nach innen über. Ein Füge- bzw. Funktionselement kann mit seiner Außenseite insbesondere dann die Bohrungswandung berührend erreichen, wenn die Bohrungswandung und Innenseiten der Positionierleisten zueinander umfänglich fluchten, wobei die Innenseiten der Positionierleisten im Haltekontakt mit dem Füge- bzw. Funktionselement bzw. etwas nach außen gedrängt sind. In einem Grundzustand der Vorrichtung, wenn kein Füge- bzw. Funktionselement vorhanden ist, stehen Innenseiten der Positionierleisten, die zur Anlage am Füge- bzw. Funktionselement ausgebildet sind, etwas bzw. zum Beispiel wenige Zehntelmillimeter radial nach innen über die Bohrungswandung über. Ein in dieser Stellung der Positionierleisten zwischen diesen gehaltenes Füge- bzw. Funktionselement bleibt in der Regel beim Durchschieben durch die Führungsleitung von Abschnitten der Bohrungswandung, die umfänglich zu den Positionierleisten benachbart sind, beabstandet. Die Bohrungswandung ist insbesondere auf einen maximalen Durchmesser der Füge- bzw. Funktionselemente abgestimmt, wobei eine Vielzahl von im maximalen Durchmesser ggf. unterschiedlich dimensionierte Füge- bzw. Funktionselemente mit der Vorrichtung verarbeitbar ist. Der maximale Durchmesser der Füge- bzw. Funktionselemente muss für ein problemloses Verarbeiten der Füge- bzw. Funktionselemente lediglich innerhalb eines für die Vorrichtung zulässigen Durchmesserbereichs liegen, wobei die unterschiedlichen maximalen Durchmesser der Füge- bzw. Funktionselemente z. B. durch Toleranzen bedingt sind. Die Positionierleisten sind bevorzugt in entsprechend auf die Positionierleisten abgestimmten Aufnahmevolumen bzw. Aussparungen in der Bohrungswandung aufgenommen, z. B. indem die Bohrungswandung über ihre wesentliche Länge umfänglich über wenigstens zwei Aussparungen unterbrochen ist. Die Aussparungen können zum Beispiel durch parallel zur Bohrung verlaufende Längsnuten mit beispielsweise winklig stehenden Seiten in der Bohrungswandung gebildet sein. Die Aussparungen ermöglichen eine vergleichsweise geringe zur Längsachse der Führungsleitung radiale Stellbewegung und ein geringes Anstellen der Positionierleisten schräg zur Längsachse der Führungsleitung.

In der Praxis wird ein Füge- bzw. Funktionselement beim Durchschieben durch die Führungsleitung in Anlage an den Positionierleisten sein, wobei es insbes. kurzzeitig zu einem Kontakt des Füge- bzw. Funktionselements mit Abschnitten der Bohrungswandung kommen kann, welche umfänglich zwischen den Positionierleisten vorhanden sind. Dabei weichen die Positionierleisten radial nach außen aus.

Vorteilhafterweise können die betreffenden Abschnitte der Bohrungswandung Positionier- und/oder Führungsaufgaben für das Füge- bzw. Funktionselement beim Durchschieben durch die Führungsleitung übernehmen.

Bei theoretischer Betrachtung ausgehend von im Wesentlichen zylindrischen Formgebungen der beteiligten Elemente ist eine Anordnung denkbar, in welcher ein maximaler Außendurchmesser des Füge- bzw. Funktionselements exakt dem Durchmesser der Bohrungswandung entspricht und die Innenseiten der Positionierleisten, welche an dem Füge- bzw. Funktionselement haltend anliegen, die Form eines Kreisbogenausschnitts mit dem Radius der Bohrungswandung aufweisen, so dass beim Durchschieben des Füge- bzw. Funktionselements das den gleichen Füge- bzw. Funktionselementkopf-Außendurchmesser aufweist, durch die Führungsleitung die Innenseiten der Positionierleisten genau bis zum Durchmesser der Bohrungswandung nach außen gedrängt werden, wobei über den gesamten Umfang des Außendurchmessers des Füge- bzw. Funktionselement-Kopfes, zum Beispiel ein Rand des Füge- bzw. Funktionselementkopfes, idealisiert ein berührender Kontakt mit den Innenseiten der Positionierleisten und den dazwischenliegenden Abschnitten der Bohrungswandung stattfindet. In der Realität treten aber Abweichungen von diesem Zustand auf, beispielsweise bei geringerem Außendurchmesser des Füge- bzw. Funktionselement-Kopfes bzw. des Stempels oder aufgrund von Abweichungen von der zylindrischen Form und/oder aufgrund von Toleranzen der betroffenen Teile.

Bei einem Stempelaußendurchmesser, der identisch mit dem Durchmesser des Füge- bzw. Funktionselementkopfes ist, werden im idealisierten bzw. theoretischen Fall Abschnitte am dazugehörigen Umfang des Füge- bzw. Funktionselementkopfes an den Innenseiten der Positionierleisten in Anlage kommen und auch entsprechende Abschnitte am Außenumfang des Stempels. Vorteilhaft ist der Stempeldurchmesser etwas geringer als der Durchmesser des Füge- bzw. Funktionselementkopfes.

Zu geringfügig radial nach außen versetzten Abschnitten der Bohrungswandung, die umfänglich zwischen den Positionierleisten vorhanden sind, bleibt ein vergleichsweise sehr geringer Luft-Ringspalt mit einer radialen Erstreckung von z. B. wenigen Zehntelmillimetern. Bei einer insbesondere kurzzeitigen und geringsten Verkippung oder radialen Versetzung des Füge- bzw. Funktionselements beim Durchschieben durch die Führungsleitung kann das Füge- bzw. Funktionselement auch die betreffenden Abschnitte der Bohrungswandung für kurze Zeit berühren.

Der Durchlass bzw. das von der Führungsleitung bereitgestellte Hohlvolumen, in welches der Stempel beim Vorfahren eintaucht und durch welches das Füge- bzw. Funktionselement durchgeschoben wird, wird durch die Abschnitte der Bohrungswandung und die Innenseiten der wenigstens zwei Führungsleisten begrenzt.

Weiter ist es vorteilhaft, dass zumindest eine der wenigstens zwei Positionierleisten im Bereich des Vorlagebereichs um eine Schwenkachse schwenkbar ist. Insbesondere sind zwei oder drei Positionierleisten vorhanden, welche beide schwenkbar sind. Die Schwenkbarkeit bzw. Längsanstellung der Positionierleisten ist insbesondere maximal um wenige Winkelgrade möglich zum Beispiel um maximal 1, 2, 3 oder 4 Winkelgrade. Die Schwenkachsen verlaufen insbesondere quer oder schräg zur Durchschieberichtung durch die Führungsleitung bzw. quer zur Längsachse der Positionierleisten. Die Schwenkachsen der zum Beispiel zwei Positionierleisten liegen bevorzugt auf Höhe des Vorlagebereichs seitlich versetzt zu einem Volumen, das der aus der zurückbewegten Position vorfahrende Stempel einnimmt, etwas beabstandet vor der Stirnseite des zurückbewegten Stempels bzw. beidseitig eines Volumens, das von einem Füge- bzw. Funktionselement in der Vorlageposition einnehmbar ist. Anders ausgedrückt sind die Schwenkachsen parallel zur Zuführrichtung in Verlängerung von jeweiligen gegenüberliegenden Wandungen der Zuführleitung vorhanden. Mit der Schwenklagerung können die Positionierleisten in der Führungsleitung zur Längsachse der Führungsleitung schräg angestellt werden.

Bevorzugt sind die Positionierleisten gleichartig ausgebildet bzw. schwenkbar. Insbesondere sind die wenigstens zwei Positionierleisten jeweils um eine Schwenkachse schwenkbar, die zueinender parallel ausgerichtet sind und auf Höhe eines Querschnitts zur Bewegungsrichtung des Stempels liegen. Mit der Schwenkbarkeit können die Positionierleisten beim Durchschieben eines Füge- bzw. Funktionselements durch die Führungsleitung vorteilhaft eine in Schieberichtung durch die Förderleitung trichterartig bzw. schräg zusammenlaufende Ausrichtung einnehmen. So ist immer sicher gewährleistet, dass ein Füge- bzw. Funktionselement zwischen den Positionierleisten während des gesamten Schiebvorgangs gehalten ist und durch die in Schieberichtung gebildete Verengung nicht vorfallen kann.

Grundsätzlich kann eine Schwenklagerung der Positionierleisten alternativ oder zusätzlich in einem von der Vorlageposition abgewandten Endbereich der Positionierleisten oder an anderer Stelle vorgesehen sein.

Gemäß einer vorteilhaften Modifikation der Erfindung, sind die wenigstens zwei Positionierleisten im Vorlagebereich federnd gelagert. Hierfür ist z. B. eine Federlageranordnung vorhanden. Insbesondere erfolgt die federnde Lagerung in radialer Richtung zur Bewegungsrichtung des Stempels bzw. zur Längsachse der Führungsleitung. Insbesondere ist genau eine der wenigstens zwei Positionierleisten federnd oder sind sämtliche Positionierleisten insbesondere gleichartig jeweils federnd gelagert. Vorteilhaft ist die Federbeaufschlagung so, dass die Positionierleisten im Grundzustand ohne Füge- bzw. Funktionselement vorgespannt sind, insbesondere zumindest nahezu parallel zur Stempelachse ausgerichtet, wobei eine wenn auch ggf. vergleichsweise geringe Vorspannkraft auf die Positionierleisten durch die Federkraft entsprechender Federlagermittel der Federlageranordnung wirkt.

Die Art bzw. Ausbildung der federnden Lagerung der Positionierleisten im Bereich der Vorlageposition kann auf unterschiedlichste Weise eingerichtet sein, beispielsweise durch Schraub-, Spiral-, Blatt-, Ring- oder andere Federn. Die aufgrund der Federkraft der federnden Lagerung über die Positionierleisten auf das Füge- bzw. Funktionselement wirkende Kraft ist so abgestimmt, dass einerseits keine zu hohe Reibung zwischen dem Füge- bzw. Funktionselement und der Innenseite der Positionierleisten beim Durchschieben durch die Führungsleitung auftritt, um Wärmeentwicklung, Abrieb und Verschleiß zu minimieren, und andererseits immer eine ausreichende Haltekraft auf das Füge- bzw. Funktionselement wirkt, so dass in allen möglichen räumlichen Stellungen der Vorrichtung bzw. des Werkzeugs das Füge- bzw. Funktionselement zwischen den Positionierleisten gehalten ist, auch bei einer Überkopfanwendung, zum Beispiel wenn der Stempel in einem Sonder- bzw. Störungsbetriebszustand zurückgezogen wird, bevor das Füge- bzw. Funktionselement die Führungsleitung verlassen hat und am Bauteilabschnitt angebracht ist. Zudem kann bei einem erneuten Anfahren des Betriebs nach der Störung sicher davon ausgegangen werden, dass das Füge- bzw. Funktionselement innerhalb der Führungsleitung in einer funktionsrichtigen Ausrichtung vorhanden ist. Denn die Haltefunktion der Positionierleisten auf ein Füge- bzw. Funktionselement wirkt rein mechanisch und über den gesamten möglichen Bewegungsweg des Füge- bzw. Funktionselements den ein Füge- bzw. Funktionselement innerhalb der Vorrichtung unmittelbar nach dem Verlassen der Vorlageposition zurücklegt. In der Vorlageposition selbst wirken in der Regel andere Haltemechanismen auf das Füge- bzw. Funktionselement, zum Beispiel eine Haltekraft durch Ansaugen mit einem am Füge- bzw. Funktionselement wirkenden Unter- bzw. Differenzdruck. Des Weiteren ist es vorteilhaft, dass die Längsenden der wenigstens zwei Positionierleisten, die den Längsenden im Vorlagebereich gegenüberliegen, in radialer Richtung zur Längsachse der Führungsleitung federnd aufgenommen sind. Mit dieser Maßnahme wird zuverlässig und kompakt eine Haltekraft auf ein entlang der Führungsleitung durchgeschobenes Füge- bzw. Funktionselement aufgebracht, insbesondere über die gesamte Bewegungsstrecke durch die Führungsleitung.

Gegebenenfalls kann wenigstens eine federnde Aufnahme auch an einer Stelle oder mehreren Stellen über die Länge der Positionierleisten vorgesehen sein.

Insbesondere sind die Enden der Positionierleisten, die einem freien Ende der Führungsleitung zugeordnet sind, an dem ein Füge- bzw. Funktionselement die Führungsleitung verlässt und am Bauteilabschnitt anbringbar ist, über ein radial außen an den Positionierleisten wirkendes zum Beispiel ringförmig umschließendes elastisches Element wie z. B. eine ringförmig geschlossen ausgebildete Schraubfeder, eine Toroidalfeder, ein Gummi- bzw. O-Ring federnd beaufschlagt. Das elastische Element kann direkt an den Positionierleisten außen anliegen oder indirekt durch ein dazwischen liegendes Zwischenelement auf die Positionierleisten wirken.

Die Positionierleisten sind insbesondere im Bereich der Längsenden federnd gelagert bzw. vorgespannt, welche dem Ende der Führungsleitung zugeordnet sind. Die Positionierleisten können demgemäß nach außen in radialer Richtung zur Längsachse der Führungsleitung federnd ausweichen, wenn ein durchgeschobenes Füge- bzw. Funktionselement die Positionierleisten unten auseinanderdrängt.

Weiter ist es vorteilhaft, dass die Positionierleisten sich über zumindest eine wesentliche Länge der Führungsleitung erstrecken. So ist mit den Positionierleisten über die wesentliche oder ggf. gesamte Länge der Führungsleitung eine definierte Positionierung eines Füge- bzw. Funktionselements eingerichtet, welches mit dem Stempel durch die Führungsleitung geschoben wird. Die Positionierleisten stehen insbes. stempelseitig über die Führungsleitung über, insbesondere über die gesamte Höhe der quer ankommenden Zuführleitung, und können bis an ein unteres einer Matrizeneinheit des Werkzeugs zugewandtes freies Ende der Führungsleitung reichen.

Es ist zudem vorteilhaft, dass die Positionierleisten und der Führungsgrundkörper derart aufeinander abgestimmt sind, dass bezogen auf einen Gesamtumfang eines Querschnitts der Führungsleitung die wenigstens zwei Positionierleisten einen Anteil am Gesamtumfang von ca. 30 %, insbesondere ca. 50 %, insbesondere ca. 60 % oder mehr bilden. Der jeweils zu 100 % ergänzende Anteil des Gesamtumfangs von ca. 70 %, insbesondere ca. 50 %, insbesondere ca. 40 % oder weniger wird durch umfänglich zwischen den Positionierleisten liegende Abschnitte der Bohrungswandung der Führungsbohrung gebildet. Vorteilhafterweise sind genau zwei gegenüberliegende oder drei Positionierleisten vorhanden, welche jeweils zum Beispiel ca. 10 bis 20 oder mehr Prozent am Gesamtumfang eines Querschnitts der Führungsleitung ausmachen.

Eine weitere vorteilhafte Modifikation der Erfindung zeichnet sich dadurch aus, dass die wenigstens zwei Positionierleisten derart abgestimmt vorhanden sind, eine Haltekraft auf das Füge- bzw. Funktionselement bereitzustellen, sobald ein aus der Vorlageposition herausbewegtes Füge- bzw. Funktionselement in Kontakt mit den Positionierleisten kommt, wobei mit den Positionierleisten auf dem gesamten von dem Füge- bzw. Funktionselement entlang der Positionierleisten anschließend zurücklegbaren Weg eine Haltekraft auf das Füge- bzw. Funktionselement wirkt. Die Positionierleisten können so abgestimmt sein, dass ein in der Vorlageposition zum Beispiel ansaugend gehaltenes Füge- bzw. Funktionselement nicht in Kontakt mit den Positionierleisten ist, was für alle Dimensionierungen der von der Vorrichtung verarbeitbaren Füge- bzw. Funktionselemente zutrifft. Der Abstand des Füge- bzw. Funktionselements in der Vorlageposition zu den Positionierleisten ist aber vergleichsweise sehr gering bzw. beträgt zum Beispiel ca. Millimeter oder einen Bruchteil eines Millimeters. Nach einer entsprechend kurzen Ausrückbewegung des Füge- bzw. Funktionselements aus der Vorlageposition durch Herunterfahren des Stempels und Andrücken einer Stempelstirnseite gegen eine insbesondere plane Oberseite eines Kopfes des Füge- bzw. Funktionselements in der Vorlageposition kommt nach einer kurzen Ausrückbewegung des Füge- bzw. Funktionselements ein Außenabschnitt des Füge- bzw. Funktionselements in Anlagekontakt mit den Positionierleisten und wird mit dem Erreichen der Positionierleisten von diesen festklemmend gehalten. Bereits zu diesem Zeitpunkt bleibt die Halteposition des Füge- bzw. Funktionselements definiert erhalten. Damit verbleibt das Füge- bzw. Funktionselement auch bei einer Betriebsstörung, zum Beispiel wenn der vorfahrende Stempel vor Erreichen eines Ausfahr-Endpunktes plötzlich wieder zurückfährt, also das Füge- bzw. Funktionselement in der Führungsleitung zurückbleibt, sicher in der Führungsleitung gehalten. Für die Bereitstellung der Haltekraft sind die Positionierleisten entsprechend ausgebildet, insbesondere über die Vorspannung bzw. Federlagerung.

Die Haltekraft ist insbes. wesentlich geringer als eine Stempelkraft, die vom Stempel auf das Füge- bzw. Funktionselement wirkt, so dass ein Füge- bzw. Funktionselement vom angetriebenen Stempel problemlos durch die Führungsleitung, aber gleichzeitig klemmend gehalten zwischen den Positionierleisten, durchgeschoben werden kann.

Des Weiteren ist es vorteilhaft, dass die Positionierleisten mit auf eine Außenform eines Füge- bzw.

Funktionselementabschnitts abgestimmter Anlageseite ausgestaltet sind. Die Anlageseite ist durch eine Innenseite der Positionierleiste gebildet, wobei die Innenseite an ein von der Führungsleitung bereitgestelltes Durchlassvolumen für das Durchschieben der Füge- bzw. Funktionselemente angrenzt. Die Anlageseite ist beispielsweise an eine Außenform eines durchmessergrößten Bereichs des Füge- bzw. Funktionselements abgestimmt zum Beispiel auf einen Kopfabschnitt des Füge- bzw. Funktionselements. Eine Vielzahl von handelsüblichen Füge- bzw. Funktionselementen weist eine zylindrische Grundform insbes. auch im Bereich der größten Außen- bzw. Radialabmessung auf, so dass die Anlageseite entsprechend konkav im gleichen Radius bzw. entsprechend eines Ausschnitts eines Hohlzylinders ausgeformt ist. Die Anlageseite kann vorteilhaft flächig, über einen Linienkontakt oder zumindest über mehrere Kontaktpunkte im Kontakt außen am Füge- bzw. Funktionselement anliegen bzw. am Füge- bzw. Funktionselement außen andrücken.

Die Positionierleisten können vorteilhaft jeweils als streifenförmige Halbschale mit einer im Radius geformten konkaven Innenseite gebildet sein.

Die zwei oder mehr Positionierleisten sind bezogen auf Querschnitte der Führungsleitung vorteilhaft umfänglich gleichmäßig zueinander positioniert, zum Beispiel gemäß zwei in der Führungsleitung gegenüberliegenden Positionierleisten oder gemäß drei umfänglich jeweils um 120 Winkelgrade versetzten Positionierleisten.

Weiter ist es vorteilhaft, dass eine Blattfederanordnung zur federnden Lagerung der wenigstens zwei Positionierleisten im Vorlagebereich vorhanden ist. Blattfedern sind einfach und platzsparend ausbildbar und zudem zuverlässig in der Funktion.

Grundsätzlich ist es denkbar, die Positionierleisten über eine federnd gelagerte Schwenkachse am freien Ende bzw. einem Ende, an dem das Füge- bzw. Funktionselement vom ausgefahrenen Stempel ausgeworfen wird, aufzunehmen und im Bereich der Vorlageposition die Positionierleisten lediglich über eine radial wirkende Federlagerung aufzunehmen bzw. vorzuspannen.

Zudem ist es vorteilhaft, dass eine Differenzdruckanordnung vorhanden ist, mit welcher eine Druckdifferenz im Bereich eines in der Vorlageposition vorgelegten Füge- bzw. Funktionselements erzeugbar ist, so dass das Füge- bzw. Funktionselement in der Vorlageposition mit dem wirkendem Differenzdruck positionsfest gehalten ist. Insbesondere ist vorteilhafterweise eine Unterdruckanordnung zum Anlegen eines Unterdrucks im Bereich der Vorlageposition zum positionsfesten Halten eines in der Vorlageposition befindlichen Füge- bzw. Funktionselements ausgebildet. Wird das Füge- bzw. Funktionselement durch den Unterdruck bzw. Ansaugen in der Vorlageposition gehalten und vom Stempel geringfügig aus der Vorlageposition herausbewegt, reißt die Unterdruckwirkung auf das Füge- bzw. Funktionselement ab, wobei in diesem Moment das Füge- bzw. Funktionselement bereits im Haltekontakt mit den am Füge- bzw. Funktionselement außen anliegenden Positionierleisten ist.

Die Erfindung betrifft außerdem ein Werkzeug zum Anbringen eines Füge- bzw. Funktionselements an einem Bauteilabschnitt mit einem Stempel, der aus einer zurückbewegten Position am Werkzeug linear vorwärts bewegbar und wieder zurückbewegbar ist, wobei eine Vorrichtung gemäß einer der oben genannten Varianten vorhanden ist.

Damit lassen sich beispielsweise an einem Nietwerkzeug die oben erläuterten Vorteile realisieren.

Das Werkzeug kann beispielsweise als Halbhohlstanzniet-, Vollstanzniet- oder Clinchniet-Werkzeug ausgebildet sein oder als Werkzeug, mit dem andere Fügeelemente und/oder Funktionselemente in eine Blechlage oder mehrere Blechlagen eingebracht werden können.

Das Werkzeug umfasst insbesondere vorteilhafterweise außerdem Sensormitteln und eine Kontrolleinheit, insbesondere mit einer Rechnereinheit zur Verarbeitung von Sensordaten der Sensormittel bzw. zur Kontrolle der Betriebsvorgänge zum Beispiel einer ebenfalls dem Werkzeug zugeordneten Antriebseinheit wie einem hydraulischen, pneumatischen, hydropneumatischen und/oder elektrischen Antrieb zur linearen Bewegung des Stempels bzw. für andere angetriebene Funktionsteile.

### Figurenbeschreibung:

Weitere Merkmale und Vorteile der Erfindung sind anhand des in den Figuren dargestellten Ausführungsbeispiels eines erfindungsgemäßen Werkzeugs näher erläutert.

### Im Einzelnen zeigt:

- Figur 1: einen Teil eines erfindungsgemäßen Werkzeuges mit einem vor einem zurückbewegten Stempel vorgelegten Fügeelement und daran anschließender Zuführleitung für Fügeelemente im Schnitt,
- Figur 2: einen perspektivischen Ausschnitt eines Teils des Werkzeugs gemäß Figur 1 teilweise geschnitten,
- Figur 3: die Anordnung gemäß Figur 1 in einem zum Schnitt gemäß Figur 1 um 90 Winkelgrade versetzten Schnitt,
- Figur 4: im Schnitt gemäß Figur 3 die Anordnung in einem späteren Betriebszustand mit teilweise vorgefahrenem Stempel und
- Figur 5: im Schnitt gemäß der Figuren 3 und 4 die Anordnung in einem weiteren Betriebszustand mit dem maximal ausgefahrenen Stempel.

In den Figuren ist ein Teil eines erfindungsgemäßen als Nietwerkzeug 1 mit einer Zuführung 6 für Fügeelemente ausgebildeten Werkzeugs zum Anbringen eines Fügeelements an einem gestrichelt angedeuteten Bauteilabschnitt B geschnitten und schematisiert dargestellt. Der Bauteilabschnitt B besteht zum Beispiel aus zwei oder mehreren miteinander zu verbindenden Materiallagen aus Blech. Soll alternativ zum Fügeelement ein Funktionselement verarbeitet werden, wird dieses in der Regel an genau einem Blech angebracht. Das Funktionselement kann aber auch ausgelegt sein, um an mehreren Blechlagen angebracht werden zu können, ggf. mit der zusätzlichen Funktion, mehrere Blechlagen zu verbinden.

Gemäß der Figuren 1 bis 3 ist ein im Nietwerkzeug 1 einzeln vorgelegtes Fügeelement, hier beispielhaft ein Halbhohlstanzniet 2 gezeigt, welcher vom Nietwerkzeug 1 verarbeitbar ist bzw. in den Bauteilabschnitt B unter Krafteinwirkung und teilweiser Verformung des Halbhohlstanzniets 2 und des Bauteilabschnitts B einpressbar ist. Der Halbhohlstanzniet 2 ist in den Figuren 1 bis 3 in einer Warte- bzw. Vorlageposition 3 im Nietwerkzeug 1 positionsfest gehalten. In der Vorlageposition 3 ist der Halbhohlstanzniet 2 in einem Vorlagebereich 3a vorhanden bzw. nimmt den Vorlagebereich 3a ein.

Der Halbhohlstanzniet 2 kommt aus einem zum Nietwerkzeug 1 entfernten Speicher (nicht ersichtlich) für eine Vielzahl von Halbhohlstanznieten über zum Beispiel einen Zuführschlauch (nicht gezeigt), der Halbhohlstanzniete an einen Zuführkanal 7 der Zuführung 6 heranführt. Die Halbhohlstanzniete werden in Richtung P3 durch den Zuführkanal 7 in einen Nietsetzkopf 4 des Nietwerkzeugs 1 befördert. Ein über eine nicht ersichtliche Antriebseinheit des Nietwerkzeugs 1 gemäß der Pfeile P1 und P2 linear hin- und herbewegbarer als Nietsetzstift 5 ausgebildeter Stempel des Nietwerkzeugs 1 befindet sich in den Figuren 1 und 3 in einer in Richtung P2 vollständig zurückbewegten Position. Figur 4 zeigt den Nietsetzstift 5 in einer teilweise ausgefahrenen und Figur 5 in einer vollständig ausgefahrenen Position mit dem davor liegenden Halbhohlstanzniet 2.

Der Halbhohlstanzniet 2 wird aus dem Speicher nicht in Axialrichtung bzw. in Richtung der Längsachse L des Halbhohlstanzniets 2 in den Nietsetzkopf 4 herangeführt, sondern in Querrichtung zur Längsachse L des Halbhohlstanzniets 2 durch die Zuführung 6. So kann vorteilhafterweise der Halbhohlstanzniet 2 unmittelbar unter den Nietsetzstift 5 geschossen werden, wobei auf eine ansonsten notwendige Mechanik zum Beispiel eine Schieber-Mechanik verzichtet werden kann, welche den Halbhohlstanzniet um 90 Winkelgrade drehen muss, bevor der Stempel den Halbhohlstanzniet in Richtung P4 gemäß der in Figur 1 gezeigten Ausrichtung mit einer Nietunterseite voraus weiter schieben kann.

Der Halbhohlstanzniet 2 wird zum Beispiel mittels eines Luftstroms 8 bzw. pneumatisch in Richtung P3 gefördert und unmittelbar unter den Nietsetzstift 5 bzw. dessen Stirnfläche 5a eingeschossen und dort ausgerichtet in der Vorlageposition 3 bzw. im Vorlagebereich 3a positionsfest gehalten.

Der Halbhohlstanzniet 2 wird durch Anlegen eines Unterdrucks p in einer Niederdruckbohrung 10 an einen Anschlag 11 bzw. an eine daran ausgestaltete Anlagekontur 14 angesaugt und in der Vorlageposition 3 positionsfest gehalten. Der angesaugte Halbhohlstanzniet 2 verschließt dabei eine Öffnung 10a der Niederdruckbohrung 10.

Aus der gemäß der Figuren 1 und 3 zurückbewegten Position des Nietsetzstiftes 5 nimmt dieser beim anschließenden Vorfahren gemäß P1 jeweils einen einzelnen Halbhohlstanzniet aus der für den Halbhohlstanzniet 2 gezeigten Vorlageposition 3 im Vorlagebereich 3a in Richtung P4 mit, indem die als ebene Planfläche ausgestaltete Stirnfläche 5a auf eine kopfseitige ebenfalls ebene Stirnseite 2a des Halbhohlstanzniets 2 einwirkt und den Halbhohlstanzniet 2 in Richtung P4 vorschiebt, was die Figuren 4 und 5 verdeutlichen. Dabei wird der Halbhohlstanzniet 2 aus der in Richtung P3 betrachtet etwas radial bzw. gemäß Figur 1 seitlich zur Längsachse S des Nietsetzstiftes 5 versetzten Vorlageposition 3 zurückversetzt bis die Längsachse L des Halbhohlstanzniets 2 und die Längsachse S des Nietsetzstiftes 5 auf einer gemeinsamen Geraden liegen. Durch das Einwirken der Stirnseite 5a auf die Stirnseite 2a wird der Halbhohlstanzniet 2, falls dessen Längsachse L nicht exakt parallel ausgerichtet zur Längsachse S des Nietsetzstiftes 5 ist, in eine exakte parallele Ausrichtung von L und S gebracht, so dass die Stirnfläche 5a parallel an der Stirnseite 2a anliegt.

In der Vorlageposition 3 befindet sich der Halbhohlstanzniet 2 mit einem Nietkopf 13, der außen über eine konkave Hohlkehle 13a in einen Schaft 12 des Halbhohlstanzniets 2 übergeht, in einer zumindest nahezu formschlüssigen Anlage an einem entsprechend konvex geformten Abschnitt der Anlagekontur 14 am Anschlag 11. Entlang der Anlagekontur 14 wird der Halbhohlstanzniet 2 im ersten Bewegungsabschnitt aus der Vorlageposition 3 bzw. aus dem Vorlagebereich 3a vom Nietsetzstift 5 entgegen P3 und in Richtung P4 verschoben, bis der Halbhohlstanzniet 2 an Führungsleisten 15, 16 in Haltekontakt kommt. Anschließend wird der Halbhohlstanzniet 2 vom Nietsetzstift 5 linear in Richtung P4 weiter geschoben, was Figur 4 und 5 verdeutlichen.

Um zu gewährleisten, dass der Halbhohlstanzniet 2 durch den vorfahrenden Nietsetzstift 5 aus der Vorlageposition 3 vorwärts bewegt werden kann bzw. zentral bzw. mittig zwischen den Führungsleisten 15, 16 in Klemmkontakt kommt, ist die Längsachse des Anschlags 11 und damit die die Anlagekontur 14 bildende Wand bezogen auf die Stempellängsachse S geringfügig in Richtung P3 versetzt. Damit wird der entsprechend versetzt positionierte Halbhohlstanzniet 2 durch den gemäß P1 vorfahrenden Nietsetzstift 5 geringfügig relativ entgegen der Richtung P3 bewegt, relativ zur Stirnfläche 5a des Nietsetzstifts 5, also etwas zurück entgegen der Richtung beim Ankommen durch den Zuführkanal 7. Nachdem sich der Nietkopf 13 mit seiner Hohlkehle 13a aus seiner zumindest nahezu formschlüssigen Lage an einem entsprechend der Form der Hohlkehle 13a angenäherten Abschnitt der Anlagekontur 14 heraus bewegt hat, wird der Halbhohlstanzniet 2 durch einen Stempelkanal 9a in einer Niederhalternase 9 bzw. anliegend an konkaven Innenseiten 15a, 16a der Führungsleisten 15, 16 weiter geführt. Umfänglich benachbart zu den Führungsleisten 15, 16 und radial zu den Innenseiten 15a, 16a um wenige Zehntelmillimeter nach außen versetzt sind Bohrungswandungsabschnitte 9b des Stempelkanals 9a vorhanden.

Die Schnittdarstellungen des Nietwerkzeugs 1 ergeben sich jeweils aus Schnitten durch die Längsachse S des Nietsetzstiftes 5.

Vorteilhaft reichen die Führungsleisten 15, 16 mit einem oberen Abschnitt so weit in den Vorlagebereich 3a hinein, dass die Führungsleisten 15, 16 deutlich über einen unteren Rand 7b des Zuführkanals 7 überstehen, insbesondere entsprechend einer gesamten Höhe 7a des Zuführkanals 7.

Der Nietsetzstift 5 ist im in Richtung einer nicht gezeigten Matrizeneinheit des Nietwerkzeugs 1 ausgefahrenen Zustand gemäß Figur 5 außen umfänglich über seine gesamte Länge von dem als Niederhalternase 9 ausgebildeten Niederhalter umgeben, der zum oberseitigen Fixieren des auf der Matrizeneinheit unterseitig abgestützten Bauteilabschnitts B dient.

Der Übergang von der lateralen Zuführung des Halbhohlstanzniets 2 gemäß P3 in die Vorlageposition 3 und von dort weiter in Richtung P4 erfolgt unterstützt durch die Anlagekontur 14, die eine durchgängige Bahn ohne Störkonturen und/oder ohne Komponentenversätze für den bewegten Halbhohlstanzniet 2 darstellt.

In der Vorlageposition 3 bzw. im Vorlagebereich 3a des Halbhohlstanzniets 2 ist dieser zum Beispiel um wenige Zehntelmillimeter beabstandet zu Abschnitten der Führungsleisten 15 und 16, was weiter unten noch näher erläutert ist. Die Haltekraft auf den Halbhohlstanzniet 2 durch den in der Vorlageposition 3 wirkenden Unterdruck p reißt ab, sobald der Halbhohlstanzniet 2 durch Einwirken des gemäß P1 herunterfahrenden Nietssetzstifts 5 minimal bzw. geringfügig aus der Vorlageposition 3 herausgedrängt wird. Mit dem Verlassen der Vorlageposition 3 übernehmen die mit dem Halbhohlstanzniet 2 in Kontakt kommenden Innenseiten 15a, 16a die Haltefunktion bzw. die Führung des Halbhohlstanzniets 2. Dabei wird der Halbhohlstanzniet 2 immer definiert ausgerichtet bewegt bzw. positioniert. Die gleichartigen Führungsleisten 15, 16 sind vorteilhafterweise als langgestreckte Längsschalen mit deren Innenseiten 15a, 16a in konkaver Form ausgebildet, die in der Niederhalternase 9 aufgenommen sind.

Sobald der Halbhohlstanzniet 2 die Vorlageposition 3 verlässt, wird der Halbhohlstanzniet 2 klemmend gehalten zwischen den angefederten Führungsleisten 15, 16, welche bei nicht vorhandenem Halbhohlstanzniet 2 vorgespannt und definiert ausgerichtet positioniert vorhanden sind.

Der Halbhohlstanzniet 2 wird dabei von den Führungsleisten 15, 16 außen leicht andrückend gehalten. Die Führungsleisten 15, 16 sind nach außen ausweichbar und anstellbar ausgebildet. Die Führungsleisten 15, 16 stellen eine teilweise Verlängerung einer Begrenzung des Zuführkanals 7 dar. Die Führungsleisten 15, 16 sind in ihrem oberen Endbereich bzw. im Bereich der Vorlageposition 3 bzw. im Bereich seitlich des Vorlagebereichs 3a jeweils durch ein linear versetzbares und geführtes Drehgelenk 17 bzw. 18 mit Schwenkachsen D1 und D2 aufgenommen und stehen jeweils unter der Vorspannung einer jeweiligen Blattfeder 19 bzw. 20.

Am anderen Ende bzw. im unteren Endbereich der beiden Führungsleisten 15, 16 sind die Führungsleisten 15, 16 gefedert vorgespannt. Dies ist beispielsweise durch ein elastisches Element bzw. einen Federring 21 eingerichtet, der außen um die Führungsleisten 15, 16 herum gelegt ist. Der Federring 21 wirkt über jeweils ein Zwischenelement 22 auf die Führungsleisten 15 und 16.

Die Führungsleisten 15, 16 sind in vertiefte Ausschnitte in Längsrichtung der Niederhalternase 9 bzw. in passend abgestimmten Längsnuten 23, 24 in der Niederhalternase 9 eingesetzt. Die Anordnung in den Längsnuten 23, 24 ermöglicht eine geringe schräge Anstellung gemäß P6 und federnde Ausweichbewegung der Führungsleisten 15, 16 gemäß R1 und R2 im Bereich der Drehgelenke 17 und 18 beim Durchschieben eines Fügeelements durch den Stempelkanal 9a abhängig von der Position des Halbhohlstanzniets 2 entlang des Stempelkanals 9a.

Beim Halbhohlstanzniet 2 kommt ein umfänglicher kreisringförmiger Rand 13b des Nietkopfs 13 in Anlagekontakt mit der jeweiligen konkaven Innenseite 15a bzw. 16a der Führungsleisten 15, 16 beim Durchschieben durch den Stempelkanal 9a (s. Figur 4).

Dabei weichen die Führungsleisten 15, 16 etwas radial gemäß P5 bzw. R1, R2 nach außen gegen die Federwirkung der Blattfedern 19, 20 bzw. des Federrings 21 aus bzw. stellen sich um die Schwenkachsen D1 und D2 etwas gemäß P6 zeitweise an.

Die linear bzw. radial gemäß R1, R2 geführten Drehgelenke 17, 18 ermöglichen ein Aufweiten bzw. Öffnen der Führungsleisten 15, 16 für eine trichterartige Anstellung beim Durchschieben des Halbhohlstanzniets 2 durch den Stempelkanal 9a, so dass der Halbhohlstanzniet 2 immer vor dem Nietsetzstift 5 geklemmt wird und nicht vorfällt.

Die Drehgelenke 17, 18 ermöglichen ein Anstellen bzw. Schwenken der Führungsleisten 15, 16, ab dem Zeitpunkt, in dem sich die unteren Abschnitte der Führungsleisten 15, 16 gegen den Federing 21 nach außen etwas öffnen.

Zu den Drehgelenken 17, 18 gehören Bolzen 17a, 18a, mit denen bezüglich der radialen Position der Führungsleisten 15, 16 Maximalstellungen bzw. ein fester Anschlag nach innen bzw. aufeinander zu vorgebbar ist. Für die in radialer Richtung nach innen betrachteten Maximal- bzw. Anschlagstellungen der Führungsleisten 15, 16 sind die Bolzen 17a, 18a jeweils in abgestimmten Führungskulissen 25 quer zur Bewegungsrichtung des Nietsetzstifts 5 geführt. Radial nach außen ist die Führungskulisse 25 so ausgebildet, dass für die Führungsleisten 15, 16 kein Anschlag wirksam wird, um ein Verklemmen eines Fügeelements sicher auszuschließen.

Im Zustand ohne Halbhohlstanzniet 2 im Nietwerkzeug 1 werden die Führungsleisten 15, 16 mit den Blattfedern 19, 20 so vorgespannt nach innen gedrückt, dass die überstehenden Innenseiten 15a, 16a eine fluchtende Verlängerung einer seitlichen Wandung des Zuführkanals 7 bilden, so dass ein ankommender Halbhohlstanzniet 2 beidseitig bzw. seitlich geführt die Vorlageposition 3 unter dem zurückbewegten Nietsetzstift 5 erreicht.

Die erfindungsgemäße Anordnung besteht vorteilhafterweise aus wenigen und einfachen Komponenten. Damit ist nur ein geringer Bauraum nötig. Außerdem können vergleichweise einfache Konstruktionselemente wie die Blattfedern 19, 20, die Führungsleisten 15, 16 und der Federring 21 eingesetzt werden.

Die Führungsleisten 15, 16 sind mit ihrem jeweiligen unteren Ende etwas beabstandet zum freien unteren Ende des Stempelkanals 9a bzw. der Niederhalternase 9, wobei der entsprechende Abstand der Enden der Führungsleisten 15, 16 zum unteren Ende der Niederhalternase 9 wenige Millimeter betragen kann. Der Abstand ist insbesondere geringer als eine Länge des kürzesten Fügeelements von allen Varianten an Fügeelementen, die von der Vorrichtung verarbeitbar sind, so dass auch bei der Verarbeitung des kürzesten von der Vorrichtung bedienbaren Füge- oder Funktionselements dieses bereits in der Materiallage steckt bzw. stecken bleibt, bevor es von den Führungsleisten 15, 16 losgelassen wird bzw. den Kontakt mit diesen verliert. Damit wird ein Fügeelement sicher noch von den Führungsleisten 15, 16 gehalten, wenn das Fügeelement bereits aus der Führungsbohrung heraussteht und teilweise im Bauteilabschnitt verankert ist, wobei mit der teilweisen Verankerung im Bauteilabschnitt keine auf das Fügeelement wirkende Haltefunktion durch die Führungsleisten 15, 16 mehr notwendig ist, da das Fügeelement mit der Teilverankerung im Bauteilabschnitt bereits nicht mehr undefiniert räumlich verkippen kann.

### Bezugszeichenliste:

- 1: Nietwerkzeug
- 2: Halbhohlstanzniet
- 2a: Stirnseite
- 3: Vorlageposition
- 3a: Vorlagebereich
- 4: Nietsetzkopf
- 5: Nietsetzstift
- 5a: Stirnfläche
- 6: Zuführung
- 7: Zuführkanal
- 7a: Zuführkanal-Höhe
- 7b: Rand
- 8: Luftstrom
- 9: Niederhalternase
- 9a: Stempelkanal
- 9b: Bohrungswandungsabschnitt
- 10: Niederdruckbohrung
- 10a: Öffnung
- 11: Anschlag
- 12: Schaft
- 13: Nietkopf
- 13a: Hohlkehle
- 13b: Rand
- 14: Anlagekontur
- 15: Führungsleiste
- 15a: Innenseite
- 16: Führungsleiste
- 16a: Innenseite
- 17: Drehgelenk
- 17a: Bolzen
- 18: Drehgelenk
- 18a: Bolzen
- 19, 20: Blattfeder
- 21: Federring
- 22: Zwischenelement
- 23, 24: Längsnut
- 25: Führungskulisse

## Patentansprüche

1. Werkzeug (1) zum Anbringen eines Fügeelements (2), wie alle Arten von Nietelementen, oder Funktionselements an einem Bauteilabschnitt mit :
- einem Stempel (5), der aus einer zurückbewegten Position am Werkzeug (1) linear vorwärts bewegbar und wieder zurückbewegbar ist,
- einem Vorlagebereich (3a) stirnseitig vor den zurückbewegten Stempel (5),
- einer Zuführleitung (7), über der das Fügeelement (2) oder Funktionselement an eine Vorlageposition (3) in den Vorlagebereich (3a) stirnseitig vor den zurückbewegten Stempel (5) bringbar ist, und
- einer Führungsleitung (9a), so dass der Stempel (5) bei seiner Vorwärtsbewegung ein Fügeelement (2) oder Funktionselement aus dem Vorlagebereich (3a) mitnehmen und in die Führungsleitung (9a) schieben kann,
- wobei wenigstens zwei entlang der Führungsleitung (9a) verlaufende Positionierleisten (15, 16) vorhanden sind, die zur Positionierung des Fügeelements (2) oder des Funktionselements bei der Schiebebewegung durch die Führungsleitung (9a) ausgebildet sind, wobei die wenigstens zwei Positionierleisten (15, 16) aus der Führungsleitung (9a) in den Vorlagebereich (3a) reichen, so dass die Positionierleisten (15, 16) seitlich neben einem in der Vorlageposition sich befindenden Fügeelement (2) oder Funktionselement vorhanden sind, wobei die wenigstens zwei Positionierleisten (15, 16) im Vorlagebereich (3a) um eine Schwenkachse (D1, D2) schwenkbar sind,
**dadurch gekennzeichnet, dass** die Schwenkachsen (D1, D2) federnd gelagert sind.

2. Werkzeug nach Anspruch 1, **dadurch gekennzeichnet, dass** sich die Positionierleisten (15, 16) über die Führungsleitung (9a) hinaus in den Vorlagebereich (3a) derart erstrecken, dass ein Fügeelement (2) oder Funktionselement beim Herausbewegen aus der Vorlageposition (3) auf dem Weg in die Führungsleitung (9a) mit den Positionierleisten (15, 16) in Kontakt kommt und zwischen den Positionierleisten (15, 16) definiert gehalten ist.

3. Werkzeug nach Anspruch 1 oder 2, **dadurch gekennzeichnet, dass** die Führungsleitung (9a) Abschnitte (9b) einer Bohrungswandung einer Führungsbohrung in einem Führungsgrundkörper (9) und wenigstens zwei entlang der Führungsleitung (9a) vorhandene Positionierleisten (15, 16) umfasst, die zur Positionierung eines Fügeelements (2) oder eines Funktionselements bei dessen Schiebebewegung durch die Führungsleitung (9a) ausgebildet sind, wobei die Positionierleisten (15, 16) auf die Bohrungswandung so abgestimmt sind, dass ein Fügeelement (2) oder Funktionselements bei der Schiebebewegung durch die Führungsleitung (9a) die Abschnitte (9b) der Bohrungswandung erreichen kann.

4. Werkzeug nach einem der vorhergehenden Ansprüche, **dadurch gekennzeichnet, dass** die Längsenden der wenigstens zwei Positionierleisten (15, 16), die den Längsenden im Vorlagebereich (3a) gegenüberliegen, in radialer Richtung zur Längsachse der Führungsleitung (9a) federnd aufgenommen sind.

5. Werkzeug nach einem der vorhergehenden Ansprüche, **dadurch gekennzeichnet, dass** die Positionierleisten (15, 16) sich über zumindest eine wesentliche Länge der Führungsleitung (9a) erstrecken.

6. Werkzeug nach Anspruch 3, **dadurch gekennzeichnet, dass** die Positionierleisten (15, 16) und der Führungsgrundkörper (9) derart aufeinander abgestimmt sind, dass bezogen auf einen Gesamtumfang eines Querschnitts der Führungsleitung (9a) die wenigstens zwei Positionierleisten (15, 16) einen Anteil am Gesamtumfang von ca. 30 %, insbesondere ca. 50 %, insbesondere ca. 60 % oder mehr bilden.

7. Werkzeug nach einem der vorhergehenden Ansprüche, **dadurch gekennzeichnet, dass** die wenigstens zwei Positionierleisten (15, 16) derart abgestimmt vorhanden sind, eine Haltekraft auf das Fügeelement (2) oder Funktionselement bereitzustellen, sobald ein aus der Vorlageposition (3) herausbewegtes Fügeelement (2) oder Funktionselement in Kontakt mit den Positionierleisten (15, 16) kommt, wobei mit den Positionierleisten (15, 16) auf dem gesamten von dem Fügeelement (2) oder Funktionselement entlang der Positionierleisten (15, 16) anschließend zurücklegbaren Weg eine Haltekraft auf das Fügeelement (2) oder Funktionselement wirkt.

8. Werkzeug nach einem der vorhergehenden Ansprüche, **dadurch gekennzeichnet, dass** die Positionierleisten (15, 16) mit auf eine Außenform eines Füge- oder Funktionselementabschnitts abgestimmter Anlageseite (15a, 16a) ausgestaltet sind.

9. Werkzeug nach einem der vorhergehenden Ansprüche, **dadurch gekennzeichnet, dass** eine Blattfederanordnung zur federnden Lagerung der wenigstens zwei Positionierleisten (15, 16) im Vorlagebereich (3a) vorhanden ist.

## Claims

1. Tool (1) for attaching a joining element (2), such as all types of rivet elements, or a functional element to a component portion, having:
- a punch (5) which from a retracted position on the tool (1) is movable forward in a linear manner and movable back again;
- a presentation region (3a) at the end face in front of the moved-back punch (5);
- a feed line (7) by way of which the joining element (2) or functional element is able to be moved to a presentation position (3) in the presentation region (3a) at the end face in front of the moved-back punch (5); and
- a guide line (9a) so that the punch (5) in the forward movement thereof is able to entrain a joining element (2) or functional element from the presentation region (3a) and slide said joining element (2) or functional element into the guide line (9a),
- wherein at least two positioning strips (15, 16) which run along the guide line (9a) and which are configured for positioning the joining element (2) or the functional element during the sliding movement through the guide line (9a) are present, wherein the at least two positioning strips (15, 16) from the guide line (9a) reach into the presentation region (3a) such that the positioning strips (15, 16) are present so as to be laterally beside a joining element (2) or functional element which is located in the presentation position, wherein the at least two positioning strips (15, 16) in the presentation region (3a) are pivotable about a pivot axis (D1, D2),
**characterized in that** the pivot axes (D1, D2) are mounted in a resilient manner.

2. Tool according to Claim 1, **characterized in that** the positioning strips (15, 16) extend beyond the guide line (9a) into the presentation region (3a) in such a manner that a joining element (2) or functional element, when moving out of the presentation position (3), on the path into the guide line (9a) comes into contact with the positioning strips (15, 16) and is held in a defined manner between the positioning strips (15, 16).

3. Tool according to Claim 1 or 2, **characterized in that** the guide line (9a) comprises sections (9b) of a bore wall of a guide bore in a guide basic body (9) and at least two positioning strips (15, 16) which are present along the guide line (9a) and configured for positioning a joining element (2) or a functional element in the sliding movement thereof through the guideline (9a), wherein the positioning strips (15, 16) are adapted to the bore wall such that a joining element (2) or functional element in the sliding movement through the guide line (9a) is able to reach the sections (9b) of the bore wall.

4. Tool according to one of the preceding claims, **characterized in that** the longitudinal ends of the at least two positioning strips (15, 16) that lie opposite the longitudinal ends in the presentation region (3a) are received so as to be resilient in the direction radial to the longitudinal axis of the guide line (9a).

5. Tool according to one of the preceding claims, **characterized in that** the positioning strips (15, 16) extend across at least a substantial length of the guide line (9a).

6. Tool according to Claim 3, **characterized in that** the positioning strips (15, 16) and the guide basic body (9) are mutually adapted in such a manner that, in terms of a total circumference of a cross section of the guide line (9a), the at least two positioning strips (15, 16) form a proportion of the total circumference of approximately 30%, in particular approximately 50%, in particular approximately 60% or more.

7. Tool according to one of the preceding claims, **characterized in that** the at least two positioning strips (15, 16) are present and adapted in such a manner so as to provide a holding force on the joining element (2) or functional element as soon as a joining element (2) or functional element that is being moved out of the presentation position (3) comes into contact with the positioning strips (15, 16), wherein a holding force acts on the joining element (2) or functional element by way of the positioning strips (15, 16) along the entire path that is subsequently able to be covered by the joining element (2) or functional element along the positioning strips (15, 16).

8. Tool according to one of the preceding claims, **characterized in that** the positioning strips (15, 16) are designed having a contact side (15a, 16a) which is adapted to an external shape of a joining or functional element section.

9. Tool according to one of the preceding claims, **characterized in that** a leaf spring assembly for the resilient bearing of the at least two positioning strips (15, 16) is present in the presentation region (3a).

## Revendications

1. Outil (1) destiné à fixer un élément de jonction (2), comme tous les types d'éléments de rivetage, ou des éléments fonctionnels à une portion de composant, ledit outil comprenant :
- un poinçon (5) qui peut être déplacé linéairement en avant et en arrière depuis une position reculée au niveau de l'outil (1),
- une zone de référence (3a) disposée du côté frontal en avant du poinçon (5) reculé,
- un conduit d'amenée (7) qui permet d'amener l'élément de jonction (2) ou l'élément fonctionnel à une position de référence (3) dans la zone de référence (3a) du côté frontal en avant du poinçon (5) reculé, et
- un conduit de guidage (9a) de sorte que le poinçon (5) lors de son déplacement en avant puisse prendre un élément de jonction (2) ou un élément fonctionnel depuis la zone de référence (3a) et le faire glisser dans le conduit de guidage (9a),
- au moins deux baguettes de positionnement (15, 16) étant prévues, qui s'étendent le long du conduit de guidage (9a) et qui sont destinées à positionner l'élément de jonction (2) ou l'élément fonctionnel pendant le mouvement de coulissement à travers le conduit de guidage (9a), les au moins deux baguettes de positionnement (15, 16) s'étendant du conduit de guidage (9a) jusque dans la zone de référence (3a) de sorte que les baguettes de positionnement (15, 16) soient disposées latéralement à côté d'un élément de jonction (2) ou d'un élément fonctionnel situé dans la position de référence, les au moins deux baguettes de positionnement (15, 16) pouvant pivoter sur un axe de pivotement (D1, D2) dans la zone de référence (3a),
**caractérisé en ce que** les axes de pivotement (D1, D2) sont montés sur ressort.

2. Outil selon la revendication 1, **caractérisé en ce que**
les baguettes de positionnement (15, 16) s'étendent au-delà du conduit de guidage (9a) jusque dans la zone de référence (3a) de telle sorte que, lors du déplacement de la position de référence (3) sur le chemin menant jusque dans le conduit de guidage (9a), un élément de jonction (2) ou un élément fonctionnel vient en contact avec les baguettes de positionnement (15, 16) et est maintenu de manière définie entre les baguettes de positionnement (15, 16).

3. Outil selon la revendication 1 ou 2, **caractérisé en ce que** le conduit de guidage (9a) comprend des portions (9b) d'une paroi d'alésage d'un alésage de guidage ménagé dans un corps de base de guidage (9) et au moins deux baguettes de positionnement (15, 16) qui sont présentes le long du conduit de guidage (9a) et qui sont conçues pour positionner un élément de jonction (2) ou un élément fonctionnel lors du mouvement de coulissement de celui-ci à travers le conduit de guidage (9a), les baguettes de positionnement (15, 16) étant adaptées à la paroi d'alésage de sorte qu'un élément de jonction (2) ou un élément fonctionnel peut atteindre les portions (9b) de la paroi d'alésage pendant le mouvement de coulissement à travers le conduit de guidage (9a).

4. Outil selon l'une des revendications précédentes, **caractérisé en ce que** les extrémités longitudinales des au moins deux baguettes de positionnement (15, 16), lesquelles sont opposées aux extrémités longitudinales dans la zone de référence (3a), sont reçues élastiquement dans la direction radiale par rapport à l'axe longitudinal du conduit de guidage (9a).

5. Outil selon l'une des revendications précédentes, **caractérisé en ce que** les baguettes de positionnement (15, 16) s'étendent sur au moins une longueur importante du conduit de guidage (9a).

6. Outil selon la revendication 3, **caractérisé en ce que** les baguettes de positionnement (15, 16) et le corps de base de guidage (9) sont adaptés entre eux de sorte que, rapporté à toute la circonférence d'une section transversale du conduit de guidage (9a), les au moins deux baguettes de positionnement (15, 16) représentent une proportion d'environ 30 %, en particulier d'environ 50 %, en particulier d'environ 60 % ou plus, sur toute la circonférence.

7. Outil selon l'une des revendications précédentes, **caractérisé en ce que** les au moins deux baguettes de positionnement (15, 16) sont adaptées de manière à produire une force de maintien sur l'élément de jonction (2) ou l'élément fonctionnel dès qu'un élément de jonction (2) ou un élément fonctionnel, qui a quitté la position de référence (3), vient en contact avec les baguettes de positionnement (15, 16), les baguettes de positionnement (15, 16) permettant à une force de maintien d'agir sur l'élément de jonction (2) ou l'élément fonctionnel sur tout le chemin parcouru par l'élément de jonction (2) ou l'élément fonctionnel le long des baguettes de positionnement (15, 16).

8. Outil selon l'une des revendications précédentes, **caractérisé en ce que** les baguettes de positionnement (15, 16) sont conçues avec un côté formant butée (15a, 16a) adapté à une forme extérieure d'une portion d'élément de jonction ou d'élément fonctionnel.

9. Outil selon l'une des revendications précédentes, **caractérisé en ce qu'**un agencement de ressorts à lames est prévu pour monter élastiquement les au moins deux baguettes de positionnement (15, 16) dans la zone de référence (3a).
